# EUROPÄISCHE PATENTSCHRIFT

(11) **EP 0 878 870 B1**
(45) Veröffentlichungstag und Bekanntmachung des Hinweises auf die Patenterteilung: **14.05.2008**
(21) Anmeldenummer: 98104945.5
(22) Anmeldetag: 18.03.1998
(51) Int. Cl.: H01R 13/646

(54) **HF-Koaxial-Steckverbinderteil**
High Frequency coaxial connector
Connecteur coaxial pour hyper-fréquences

(30) Priorität: 16.05.1997 DE 19720678
(43) Veröffentlichungstag der Anmeldung: 18.11.1998
(73) Patentinhaber: TYCO Electronics Logistics AG, 9323 Steinach (CH)
(72) Erfinder: Acke, Edgard, 8020 Oostkamp (BE)
(74) Vertreter: Klunker . Schmitt-Nilson . Hirsch

(56) Entgegenhaltungen:
- EP-A- 0 189 846
- WO-A-88/04840
- US-A- 4 964 805
- PATENT ABSTRACTS OF JAPAN vol. 13, no. 109 (E-727), 15.März 1989 & JP 63 281369 A (NEC CORP), 17.November 1988,

## Beschreibung

Die Erfindung bezieht sich auf einen HF-Koaxial-Steckverbinderteil für festen Anbau an eine Leiterplatte, bestehend aus einem metallischen Gehäuseteil mit Lötanschlüssen und einem metallischen Steckteil in Form eines Koaxialsteckers bzw. einer Koaxialbuchse, bei dem die Lötanschlüsse in Form von Lötstiften aus der Unterseite des Gehäuseteils herausstehen und bei dem die Lötstifte beim Aufsetzen des Gehäuseteils mit seiner Unterseite auf der Leiterplatte in ihnen leiterplattenseitig zugeordnete elektrische Anschlüsse in Form kontaktierter Montagelöcher eingreifen, in denen sie in einem Schwallötbad mit der Leiterplatte verlötet sind.

Hf-Koaxial-Steckverbinderteile dieser Art sind beispielsweise durch die Literaturstelle SIEMENS: "HF-Steckverbinder Datenbuch 1990", Seite 4,13 bekannt. Um beim Verlöten der Lötstifte des Koaxial-Steckverbinderteils in den kontaktierten Montagelöchern der Leiterplatte stets ein einwandfreies Lötergebnis zu erzielen, muß gewährleistet sein, daß das Lot störungsfrei von unten durch die Montagelöcher mit den Lötstiften in der Leiterplatte nach oben fließen kann. Um dies zu erreichen, darf die Unterseite des Gehäuseteils des Koaxial-Steckverbinderteils nicht satt auf der Leiterplatte aufsitzen. Wie die angeführte SIEMENS-Literaturstelle zeigt, wird dies durch einen sogenannten "Offset" in Form eines einseitigen Ansatzes der Lötstifte für den Koaxial-Außenleiter bzw. das Bezugspotential des Koaxial-Steckverbinderteils an der Unterseite seines Gehäuseteils erreicht. Nachteilig an dieser Lösung ist der Umstand, daß durch diesen Offset zwischen dem Koaxial-Steckverbinderteil und der Leiterplatte ein Luftspalt von ca. 0,5 mm vorhanden ist, durch den die HF-Dichtigkeit, auch wenn hieran nur geringe Anforderungen zu stellen sind, zwischen dem Koaxial-Steckverbinderteil und der Leiterplatte nicht mehr gewährleistet ist. Um die erforderliche HF-Dichtigkeit zu erreichen, muß dieser Luftspalt daher nachträglich durch Anlöten von Dichtungsplättchen oder Dichtungsfolien verschlossen werden.

In EP 0 189 846 A ist ein Steckverbinderteil für ein Koaxialkabel beschrieben, bei dem ein Verbinder auf einer Leiterplatte mittels Lötstiften, die in entsprechende Montagelöcher eingreifen, verlötet wird. Ein Koaxialkabel wird nachfolgend in eine Hülse eingeführt, so dass ein zentraler Leiter mit dem zentral verlöteten Leiteranschluss in Kontakt tritt. Weiterhin ist ein flacher Kragen vorgesehen, an dem die Lötstifte stirnseitig angeordnet sind.

Der Erfindung liegt die Aufgabe zugrunde, für ein Koaxial-Steckverbinderteil der vorgenannten Art eine weitere konstruktive Lösung anzugeben, die ebenfalls ein einwandfreies Verlöten der Lötstifte des Koaxial-Steckverbinderteils in den kontaktierten Montagelöchern der Leiterplatte zur Schaffung guter HF-Dichtigkeit zuläßt, jedoch ohne den erwähnten Offset und den hiermit verbundenen geschilderten Nachteilen auskommt.

Diese Aufgabe wird gemäß der Erfindung mit den Merkmalen des Anspruchs 1 gelöst.

Der Erfindung liegt die Erkenntnis zugrunde, daß es beim Verlöten für einen guten Durchfluß des Lots durch die kontaktierten Montagelöcher der Leiterplatte mit den Lötstiften des Koaxial-Steckverbinderteils ausreichend ist, wenn das Lot wenigstens an zwei sich gegenüberliegenden Stellen der kontaktierten Montagelöcher an der Oberseite der Leiterplatte austreten kann. Diese Voraussetzung ist bei der Verwendung des Ringkragens ohne weiteres gewährleistet, wenn die Lötstifte für den Koaxial-Außenleiter bzw. das Bezugspotential des Koaxial-Steckverbinderteils an der Innen- oder Außenwand des Ringkragens angeordnet werden.

Eine besonders vorteilhafte Ausgestaltung des Gegenstandes nach Patentanspruch 1, bei der die Lötstifte für den Koaxial-Außenleiter bzw. das Bezugspotential des Koaxial-Steckverbinderteils auf der freien Stirnseite des Ringkragens angeordnet sind, ist im Patentanspruch 2 angegeben.

Weitere zweckmäßige Ausgestaltungen des Gegenstandes nach den Patentansprüchen 1 und 2 sind in den Patentansprüchen 3 bis 11 angegeben.

Anhand von in der Zeichnung dargestellten Ausführungsbeispielen soll die Erfindung im folgenden noch näher erläutert werden. In der Zeichnung bedeuten
- Fig. 1: eine bekannte Ausführungsform eines mit einer Leiterplatte verbunden Koaxial-Steckverbinderteils,
- Fig. 2: eine bevorzugte Ausführungsform eines mit einer Leiterplatte zu verbindenden Koaxial-Steckverbinderteils in perspektivischer Darstellung,
- Fig. 3: die Ausführungsform nach Fig. 2 in einer anderen perspektivischen Darstellung,
- Fig. 4: das Gehäuseteil des in den Fig. 2 und 3 dargestellten Koaxial-Steckverbinderteils in Sicht von der Vorderseite.
- Fig. 5: der Schnitt AA des Gehäuseteils nach Fig. 4.

Die in Fig. 1 dargestellte bekannte Ausführungsform eines geraden Koaxial-Steckverbinderteils weist ein metallisches Gehäuseteil auf, in das an der Oberseite 3 ein Steckteil 4 in Form eines Koaxialsteckers eingesetzt bzw. eingeschraubt ist, von dem nur der Koaxial-Außenleiter 5 sichtbar ist. An der Unterseite 6 des Gehäuseteils 2 sind einerseits randseitig am Umfang verteilt vier Lötstifte 7 für den Koaxial-Außenleiter 5 bzw. das Bezugspotential des Koaxial-Steckverbinderteils 1 und andererseits konzentrisch hierzu der Lötstift 8 für den nicht sichtbaren Koaxial-Innenleiter vorgesehen. Mit seinen Lötstiften 7 und 8 greift das Gehäuseteil 2 des Koaxial-Steckverbinderteils 1 in elektrische Anschlüsse darstellende kontaktierte Montagelöcher 9 einer Leiterplatte 10 ein. Jeweils an einer Innenseite der Lötstifte 7 ist an der Unterseite 6 des Gehäuseteils 2 ein einen Offset darstellender Ansatz 11 vorhanden, über die das Koaxial-Steckverbinderteil 1 auf der Leiterplatte 10 aufsitzt.

Durch diese Ansätze 11 ergibt sich zwischen der Unterseite 6 des Gehäuseteils 2 und der Leiterplattenoberseite 12 ein unerwünschter Luftspalt 13, durch den die im allgemeinen zu fordernde HF-Dichtigkeit zwischen der Unterseite 6 des Gehäuseteils 2 des Koaxial-Steckverbinderteils 1 und der Leiterplattenoberseite 13 nicht gewährleistet ist. Wie in der Beschreibungseinleitung bereits ausgeführt wurde, ist dieser Offset aber erforderlich, um sicherzustellen, daß beim Verlöten der Lötstifte 7 und 8 in den kontaktierten Montagelöchern 9 das Lot beim Schwallöten von der Leiterplattenunterseite 14 her in ausreichendem Maße in den Montagelöchern 9 nach oben bis zur Leiterplattenoberseite 12 aufsteigen kann.

Die neue Ausführungsform für ein solches Koaxial-Steckverbinderteil, von dem eine bevorzugtes Ausführungsbeispiel in den Fig. 2 bis 5 dargestellt ist, vermeidet in vorteilhafter Weise diesen unerwünschten Luftspalt 13, ohne daß hierdurch das erforderliche Verlöten der Lötstifte 7 und 8 in den kontaktierten Montagelöchern 9 der Leiterplatte 10 beeinträchtigt wird.

Die Fig. 2 und 3 zeigen in verschiedenen perspektivischen Ansichten ein Koaxial-Steckverbinderteil 15, das hier als Winkel-Steckverbinderteil gestaltet ist. Das metallische Gehäuseteil 16 dieses Koaxial-Steckverbinderteils 15 geht an seiner Unterseite 17 in einen in sich geschlossenen Ringkragen 18 über. Die Lötstifte 19 für den Koaxial-Außenleiter 5 bzw. das Bezugspotential des Koaxial-Steckverbinderteils 15 ragen aus der freien Stirnseite 20 des Ringkragens 18 heraus und sind in ihrer Länge gegenüber dem Lötstift 21 für den in Fig. 3 sichtbaren Koaxial-Innenleiter 22 um die Höhe H des Ringkragens 18 kürzer. Die aus der freien Stirnseite des Ringkragens herausragenden Lötstifte 19 haben einen annähernd quadratischen Querschnitt mit einer Seitenlänge, die gleich der Wandstärke W - siehe Fig. 5 - des Ringkragens 18 ist.

Wie die Fig. 2 und 3 erkennen lassen, wird bei dieser Gestaltung erreicht, daß das Koaxial-Steckverbinderteil 15, das bei seiner Verbindung mit der Leiterplatte 10 mit der freien Stirnseite 20 seines Ringkragens 18 auf der Leiterplattenoberseite 12 aufsitzt, die kontaktierten Montagelöcher 9 an der Leiterplattenoberseite 12 nicht vollständig abdeckt. Die Montagelöcher 9 bleiben vielmehr randseitig jeweils auf zwei einander gegenüberliegenden Seiten der Lötstifte 19, nämlich auf seiten der Innen- und Außenwand des Ringkragens 18 ohne Abdeckung. Dadurch ist gewährleistet, daß beim Schwallöten das Lot auch hier ungehindert von der Leiterplattenunterseite 14 in den Montagelöchern 9 nach oben bis zur Leiterplattenoberseite 12 aufsteigen kann, zumal der Freiraum für das Lot in den runden Montagelöchern 9 durch den annähernd quadratischen Querschnitt der Lötstifte 19 vergrößert ist. Bei einer Seitenlänge von 0,6 mm des annähernd quadratische Querschnitts der Lötstifte 19 haben die kontaktierten Montagelöcher 9 zweckmäßig einen Durchmesser von 1 mm.

Im mit der Leiterplatte 10 vereinigten Zustand des Koaxial-Steckverbinderteils 15 verbleibt zwischen der freien Stirnseite 20 des Ringkragens 18 seines Gehäuseteils 16 und der Leiterplattenoberseite 12 ein Restspalt von ca. 0,1 mm. Die trotz dieses Restspaltes erzielte HF-Dichtigkeit liegt in der Größenordnung von 60 db. In besonderen Anwendungsfällen können HF-Dichtigkeiten von > 100 db gefordert sein. In diesem Falle ist es erforderlich, auch noch diesen Restspalt zu beseitigen. In einfacher Weise ist dies dadurch möglich, daß der in Fig. 3 auf der Leiterplattenoberseite 12 gestrichelt dargestellte Ringbereich 23 als Lötfläche gestaltet ist und der Ringkragen 18 mit seiner freien Stirnfläche 20 im Anschluß an den Schwallötvorgang an der Leiterplatte 10 angelötet wird.

Beim Anlöten des Koaxial-Steckverbinderteils 15 mit seinem Ringkragens 18 an die Leiterplatte 10 muß verhindert werden, daß die dem Ringkragen 18 auf seiten seiner freien Stirnseite 20 zugeführte Wärme zu rasch auf das Gehäuseteil 16 überfließt. Um dies zu verhindern, ist in der Außenwand des Ringkragens 18 eine Ringnut 24 vorgesehen. In den Fig. 4 und 5, in der das Gehäuseteil 16 mit seinem Ringkragen 18 nochmals vergrößert in Ansicht von vorn und im Schnitt dargestellt ist, ist die Ringnut 24 besonders gut erkennbar. Sie hat etwa gleiche Tiefe und Breite. Durch die Ringnut 24 wird die Wandstärke W des Ringkragens 18 auf die Wandstärke W1 stark reduziert und damit ein wirksamer Wärmewiderstand verwirklicht. Grundsätzlich könnte die Ringnut auch auf der Innenseite des Ringkragens vorgesehen werden. Hierdurch würden jedoch zusätzliche Maßnahmen zur Anpassung des Wellenwiderstandes der koaxialen Leitung des Koaxial-Steckverbinderteils an dieser Stelle erforderlich, was durch das Anbringen der Ringnut an der Außenseite des Ringkragens vermieden wird.

Wie bereits der Vergleich der bekannten Ausführungsform nach Fig. 1 mit der bevorzugten Ausführungsform nach den Fig. 2 bis 5 zeigt, kann das Koaxial-Steckverbinderteil mit Ringkragen an der Unterseite seines Gehäuseteils wahlweise als gerades Koaxial-Steckverbinderteil oder als Koaxial-Winkel-Steckverbinderteil ausgeführt sein. Auch kann es wahlweise als Koaxial-Steckerteil oder Koaxial-Buchsenteil gestaltet sein. Hierzu ist es, bezogen auf das in den Fig. 2 und 3 dargestellte Koaxial-Steckverbinderteil lediglich erforderlich das in das Gehäuseteil 16 eingesetzte, ein Steckerteil darstellende Steckteil 4 durch ein Buchsenteil zu ersetzen.

### Bezugszeichenliste

- 1, 15: = Koaxial-Steckverbinderteil
- 2, 16: = Gehäuseteil
- 3: = Oberseite
- 4: = Steckteil
- 5: = Koaxial-Außenleiter
- 6, 17: = Unterseite
- 7, 8, 19, 21: = Lötstift
- 9: = Montageloch
- 10: = Leiterplatte
- 11: = Ansatz
- 12: = Leiterplattenoberseite
- 13: = Luftspalt
- 14: = Leiterplattenunterseite
- 18: = Ringkragen
- 20: = Stirnseite
- 22: = Koaxial-Innenleiter
- 23: = Ringbereich
- 24: = Ringnut

- H: = Höhe
- W: = Wandstärke
- W1: = reduzierte Wandstärke

## Patentansprüche

1. Anordnung mit einer Leiterplatte (10) und einem HF-Koaxial-Steckverbinderteil (15) für festen Anbau an die Leiterplatte (10), das HF-Koaxial-Steckverbinderteil bestehend aus einem metallischen Gehäuseteil (16) mit Lötanschlüssen und einem metallischen Steckteil (4) in Form eines Koaxialsteckers bzw. einer Koaxialbuchse, bei dem die Lötanschlüsse in Form von Lötstiften (19, 21) aus der Unterseite (17) des Gehäuseteils (16) herausstehen und
bei der die Lötstifte (19, 21) beim Aufsetzen des Gehäuseteils (16) mit seiner Unterseite (17) auf der Leiterplatte (10) in ihnen leiterplattenseitig zugeordnete elektrische Anschlüsse in Form kontaktierter Montagelöcher (9) eingreifen, in denen sie in einem Schwallötbad mit der Leiterplatte (10) verlötet sind,
**dadurch gekennzeichnet, dass**
das Gehäuseteil (16) an seiner Unterseite (17) in einen in sich geschlossenen Ringkragen (18) in einer zum Lötstift (21) für den Koaxial-Innenleiter (22) konzentrischen Anordnung übergeht, der derart ausgebildet ist, dass bei Aufsitzen des Ringkragens auf der Leiterplatte kein Luftspalt zwischen Ringkragen und der Leiterplatte (10) entsteht,
die Lötstifte (19) für den Koaxial-Außenleiter (5) bzw. das Bezugspotential des Koaxial-Steckverbinderteils (15) am Umfang des Ringkragens (18) verteilt angeordnet sind,
wobei ein auf einer Leiterplattenoberseite (12) angeordneter Ringbereich (23) als Lötfläche gestaltet ist und der Ringkragen (18) mit seiner freien Stirnfläche (20) an der Leiterplatte (10) angelötet ist.

2. Anordnung nach Anspruch 1,
**dadurch gekennzeichnet, dass**
die Lötstifte (19) für den Koaxial-Aussenleiter (5) bzw. das Bezugspotential des Koaxial-Steckverbinderteils (15) auf der freien Stirnseite (20) des Ringkragens (18) angeordnet sind und in ihren Abmessungen in Radialrichtung des Ringkragens (18) wenigstens dessen Wandstärke (W) aufweisen.

3. Anordnung nach Anspruch 1 und 2,
**dadurch gekennzeichnet, dass**
die Lötstifte (19) für den Koaxial-Aussenleiter (5) bzw. das Bezugspotential des Koaxial-Steckverbinderteils (15) in ihrer Länge gegenüber dem Lötstift (21) für den Koaxiallnnenleiter (22) um die Höhe des Ringkragens (18) kürzer sind.

4. Anordnung nach einem der vorhergehenden Ansprüche,
**dadurch gekennzeichnet, dass**
die leiterplattenseitigen kontaktierten Montagelöcher (9) Rundlöcher sind und die Lötstifte (19) für den Koaxial-Aussenleiter (5) bzw. das Bezugspotential des Koaxial-Steckverbinderteils (15) einen quadratischen Querschnitt haben.

5. Anordnung nach einem der vorhergehenden Ansprüche,
**dadurch gekennzeichnet, dass**
die leiterplattenseitigen kontaktierten Montagelöcher (9) rund sind und einen Durchmesser von 1 mm haben und
die Lötstifte (19) für den Koaxial-Aussenleiter (5) bzw. das Bezugspotential des Koaxial-Steckverbinderteils (15) einen wenigstens annähernd quadratischen Querschnitt mit einer Seitenlänge von 0,6 mm haben, die gleich der Wandstärke (W) des Ringkragens (18) ist.

6. Anordnung nach einem der vorhergehenden Ansprüche,
**dadurch gekennzeichnet, dass**
zur Realisierung eines Wärmewiderstandes zwischen der freien Stirnseite (20) des Ringkragens (18) und dem eigentlichen Gehäuseteil (16) des Koaxial-Steckverbinderteils (15) der Ringkragen (18) eine seine Wandstärke reduzierende Ringnut (24) aufweist.

7. Anordnung nach Anspruch 6,
**dadurch gekennzeichnet, dass**
die Ringnut (24) des Ringkragens (18) eine äussere Ringnut ist.

8. Anordnung nach Anspruch 6 oder 7,
**dadurch gekennzeichnet, dass**
die Ringnut (24) des Ringkragens (18) annähernd gleiche Tiefe und Breite hat.

9. Anordnung nach einem der vorhergehenden Ansprüche,
**dadurch gekennzeichnet, dass**
dass für das zusätzliche Verlöten des im auf die Leiterplatte (10) aufgesetzten Gehäuseteils (16) des Koaxial-Steckverbinderteils (15) noch vorhandenen Restspalts zwischen der freien Stirnseite (20) seines Ringkragens (18) und der Leiterplatte (10) auf dieser im Aufsetzbereich ein zu einer Lötstelle gestalteter Ringbereich (23) vorgesehen ist.

10. Anordnung nach einem der vorhergehenden Ansprüche,
**dadurch gekennzeichnet, dass**
das HF-Koaxial-Steckverbinderteil als gerades Koaxial-Steckverbinderteil ausgeführt ist.

11. Anordnung nach einem der Ansprüche 1 bis 9,
**dadurch gekennzeichnet, dass**
das HF-Koaxial-Steckverbinderteil als Koaxial-Winkel-Steckverbinderteil ausgeführt ist.

## Claims

1. An arrangement having a printed circuit board (10) and an RF coaxial connector (15) for fixed mounting on the printed circuit board (10), the RF coaxial connector consisting of a metal housing part (16) with soldering pads and a metal plug-in part (4) in the form of a coaxial plug or a coaxial socket, in which the soldering pads project from the underside (17) of the housing part (16) in the form of soldering pins (19, 21) and
in which the soldering pins (19, 21), when the housing part (16) is positioned with its underside (17) on the printed circuit board (10), engage in electrical terminals assigned thereto on the printed circuit board in the form of contacted mounting holes (9), in which they are soldered to the printed circuit board (10) in a dip-soldering bath, **characterised in that**
the housing part (16) develops on its underside (17) into an in itself closed annular collar (18) arranged concentrically with the soldering pin (21) for the coaxial inner conductor (22), said annular collar (18) being so constructed that, when it is seated on the printed circuit board, no air gap arises between the annular collar and the printed circuit board (10),
the soldering pins (19) for the coaxial outer conductor (5) or the reference potential of the coaxial connector (15) are arranged distributed around the circumference of the annular collar (18),
an annular region (23) arranged on an upper side (12) of the printed circuit board taking the form of a soldering surface and the annular collar (18) being soldered with its free end face (20) to the printed circuit board (10).

2. An arrangement according to claim 1, **characterised in that** the soldering pins (19) for the coaxial outer conductor (5) or the reference potential of the coaxial connector (15) are arranged on the free end face (20) of the annular collar (18) and display, with regard to their dimensions in the radial direction of the annular collar, at least the wall thickness (W) thereof.

3. An arrangement according to claims 1 and 2, **characterised in that** the soldering pins (19) for the coaxial outer conductor (5) or the reference potential of the coaxial connector (15) are shorter in length than the soldering pin (21) for the coaxial inner conductor (22) by the height of the annular collar (18).

4. An arrangement according to any one of the preceding claims, **characterised in that** the contacted mounting holes (9) on the printed circuit board are round holes and the soldering pins (19) for the coaxial outer conductor (5) or the reference potential of the coaxial connector (15) have a square cross-section.

5. An arrangement according to any one of the preceding claims, **characterised in that**
the contacted mounting holes (9) on the printed circuit board are round and have a diameter of I mm and
the soldering pins (19) for the coaxial outer conductor (5) or the reference potential of the coaxial connector (15) have an at least approximately square cross-section with a side length of 0,6 mm, which is identical to the wall thickness (W) of the annular collar (18).

6. An arrangement according to any one of the preceding claims, **characterised in that**, to produce thermal resistance between the free end face (20) of the annular collar (18) and the actual housing part (16) of the coaxial connector (15), the annular collar (18) comprises an annular groove (24) reducing its wall thickness.

7. An arrangement according to claim 6, **characterised in that** the annular groove (24) of the annular collar (18) is an external annular groove.

8. An arrangement according to claims 6 or 7, **characterised in that** the annular groove (24) of the annular collar (18) has approximately identical depth and width.

9. An arrangement according to any one of the preceding claims, **characterised in that**, for additional soldering of the residual gap between the free end face (20) of the annular collar (18) of the housing part (16) and the printed circuit board (10) and still present in the housing part (16) of the coaxial connector (15) when it is positioned on the printed circuit board (10), an annular region (23) designed as a soldering point is provided on said printed circuit board (10) in the positioning area.

10. An arrangement according to any one of the preceding claims, **characterised in that** the RF coaxial connector takes the form of a straight coaxial connector.

11. An arrangement according to any one of claims 1 to 9, **characterised in that** the RF coaxial connector takes the form of a right-angle coaxial connector.

## Revendications

1. Dispositif comprenant une plaquette (10) et un élément de connecteur enfichable coaxial haute fréquence (15) un montage rigide sur la plaquette (10), l'élément de connecteur enfichable coaxial HF étant formé d'une partie de boîtier métallique (16) pourvue de bornes à souder et d'une fiche métallique (4) en forme de connecteur coaxial resp. douille coaxiale, dans lequel les bornes à souder font saillie sous forme de broches à souder (19, 21) sur le côté inférieur (17) de la partie de boîtier (16) et dans lequel les broches à souder (19, 21) s'emboîtent, lorsque la partie de boîtier (16) est posée avec son côté inférieur (17) sur la plaquette (10), dans des connexions électriques sous forme de trous de montage métallisés (9) qui leur sont associées sur le côté de la plaquette et dans lesquelles elles sont soudées avec la plaquette (10) dans un bain de soudure au trempé, **caractérisé par le fait que**
la partie de boîtier (16) se transforme, sur son côté inférieur (17), en un collet annulaire (18) autonome dans un dispositif concentrique à la broche à souder (21) pour le conducteur intérieur coaxial (22), lequel collet est exécuté de manière à ce qu'aucun entrefer ne soit créé entre le collet annulaire et la plaquette (10) lorsque le collet annulaire est posé sur la plaquette,
les broches à souder (19) pour le conducteur extérieur coaxial (5) resp. le potentiel de référence de l'élément de connecteur enfichable coaxial (15) sont réparties sur la circonférence du collet annulaire (18),
une zone annulaire (23) située sur le côté supérieur (12) de la plaquette ayant la forme d'une surface à braser et le collet annulaire (18) étant soudé sur la plaquette (10) avec sa face frontale libre (20).

2. Dispositif selon la revendication 1, **caractérisé par le fait que**
les broches à souder (19) pour le conducteur extérieur coaxial (5) resp. le potentiel de référence de l'élément de connecteur enfichable coaxial (15) sont situées sur le côté frontal libre (20) du collet annulaire (18) et ont des dimensions au moins égales à l'épaisseur de paroi (W) du collet annulaire (18) dans la direction radiale de celui-ci.

3. Dispositif selon les revendications 1 et 2, **caractérisé par le fait que**
les broches à souder (19) pour le conducteur extérieur coaxial (5) resp. le potentiel de référence de l'élément de connecteur enfichable coaxial (15) ont une longueur diminuée de la hauteur du collet annulaire (18) par rapport à la broche à souder (21) pour le conducteur intérieur coaxial (22).

4. Dispositif selon l'une des revendications précédentes, **caractérisé par le fait que**
les trous de montage métallisés (9) sur le côté de la plaquette sont des trous ronds et les broches à souder (19) pour le conducteur extérieur coaxial (5) resp. le potentiel de référence de l'élément de connecteur enfichable coaxial (15) ont une section transversale carrée.

5. Dispositif selon l'une des revendications précédentes, **caractérisé par le fait que**
les trous de montage métallisés (9) sur le côté de la plaquette sont ronds et ont un diamètre de 1 mm et les broches à souder (19) pour le conducteur extérieur coaxial (5) resp. le potentiel de référence de l'élément de connecteur enfichable coaxial (15) ont une section transversale au moins à peu près carrée avec une longueur de côté de 0,6 mm égale à l'épaisseur de paroi (W) du collet annulaire (18).

6. Dispositif selon l'une des revendications précédentes, **caractérisé par le fait que**
le collet annulaire (18) comporte une rainure annulaire (24) réduisant son épaisseur de paroi pour réaliser une résistance thermique entre le côté frontal libre (20) du collet annulaire (18) et la partie de boîtier (16) proprement dite de l'élément de connecteur enfichable coaxial (15).

7. Dispositif selon la revendication 6, **caractérisé par le fait que**
la rainure annulaire (24) du collet annulaire (18) est une rainure annulaire extérieure.

8. Dispositif selon la revendication 6 ou 7, **caractérisé par le fait que**
la rainure annulaire (24) du collet annulaire (18) a une profondeur et une largeur à peu près égales.

9. Dispositif selon l'une des revendications précédentes, **caractérisé par le fait que**
pour la soudure supplémentaire de la fente résiduelle subsistant dans la partie de boîtier (16) de l'élément de connecteur enfichable coaxial (15) posée sur la plaquette (10) entre le côté frontal libre (20) de son collet annulaire (18) et la plaquette (10), une zone annulaire (23) réalisée en forme de joint à braser est prévue sur celle-ci dans la zone de la pose.

10. Dispositif selon l'une des revendications précédentes, **caractérisé par le fait que**
l'élément de connecteur enfichable coaxial HF est exécuté en tant qu'élément de connecteur enfichable coaxial droit.

11. Dispositif selon l'une des revendications 1 à 9, **caractérisé par le fait que**
l'élément de connecteur enfichable coaxial HF est exécuté en tant qu'élément de connecteur enfichable coudé coaxial.
